# EUROPÄISCHE PATENTANMELDUNG

(11) **EP 0 000 899 A1**
(43) Veröffentlichungstag der Anmeldung: **07.03.1979**
(21) Anmeldenummer: 78100627.5
(22) Anmeldetag: 08.08.1978
(51) Int. Cl.: G05D 11/13, F02D 35/00, F02M 27/02

(54) **Regelverfahren zum Betrieb eines Spaltgasgenerators und einer nachgeschalteten Brennkraftmaschine**

(30) Priorität: 17.08.1977 DE 2737072; 19.08.1977 DE 2737531
(71) Anmelder: SIEMENS AKTIENGESELLSCHAFT, 80333 München (DE)
(72) Erfinder: Paul, Bernt, Dr., D-8520 Erlangen (DE)

(57) **Zusammenfassung**

Brennstoff, Vergasungsluft (Primärluft) und gegebenenfalls ein gebundenen Sauerstoff enthaltendes Gas (Abgas) werden in einem Spaltgasgenerator zu einem Brenngas umgesetzt und das Brenngas mit Motorluft (Sekundärluft) in einer Brennkraftmaschine verbrannt. Das Verfahren besteht aus zwei Schritten: Aus Messwerten für die Gaspedalstellung, die Drehzahl und die Reaktortemperatur werden dimensionslose Sollwerte für die Brennstoffzufuhr (B), die Luftzahlen (Lambda,₂, Lambda₂₃) der Umsetzung und gegebenenfalls einen durch Abgas zu ersetzenden Primärluftanteil (bₐ) berechnet, wobei das Kennfeld der Brennkraftmaschine berücksichtigt wird. Im zweiten Schritt werden aus diesen dimensionslosen Sollwerten Sollwerte für die Volumenströme von Primärluft (Lᵥ), Sekundärluft (L_{M}) und rückzuführendes Abgas (a_{R}) gebildet. Die Volumenströme werden auf diese Sollwerte eingeregelt. Bei einer Steigerung der Brennstoffzufuhr wird das Verhältnis Lv/LM entsprechend der zeitlichen Änderung B kurzzeitig erhöht gegenüber dem stationären Zustand mit der gesteigerten Brennstoffzufuhr.

## Beschreibung

Die Erfindung betrifft ein Regelungsverfahren zum Betrieb eines Spaltgasgenerators, in dem Flüssigbrennstoff mit Primärluft und gegebenenfalls einem gebundenen Sauerstoff enthaltenden Gas zu einem Spaltgas umgesetzt wird, und einer nachgeschalteten Brennkraftmaschine, in der das Spaltgas mit Sekundärluft verbrannt wird. Dabei werden bei stationären Betriebszuständen die Zufuhr von Flüssigbrennstoff und Gesamtluft und das Verhältnis von Primärluftstrom zu Sekundärluftstrom auf den stationären Zuständen angepaßte Werte eingeregelt.

Ein derartiges Verfahren, wie es z.B. aus der deutschen Offenlegungsschrift 23 06 026 bekannt ist, hat den Vorteil, daß schadstoffarme Brennstoffe (z.B. "straight run"-Benzin oder andere Rohdestillate, die in Raffinierien bei der Benzinherstellung anfallen, keine Zusätze von Bleiverbindungen oder Aromaten aufweisen und daher wegen ihrer relativ niedrigen Octanzahl zum Betrieb moderner Brennkraftmaschinen, z.B. in Kraftfahrzeugen nicht geeignet sind) einer Verwendung beim Betrieb von Brennkraftmaschinen zugeführt werden können. Derartige Flüssigbrennstoffe werden im Spaltgasgenerator durch partielle Oxidation zu einem Spaltgas umgesetzt, das eine hohe Octanzahl besitzt und das in der Brennkraftmaschine unter sehr geringer Entwicklung von Stickoxiden, teilverbrannten Kohlenwasserstoffen, Aromaten und anderen Schadstoffen verbrennt.

In der genannten Offenlegungsschrift ist dargelegt, daß ein schadstoffarmes Abgas nur entsteht, wenn das im folgenden als Gesamtluftzahl λ₁₃ bezeichnete Verhältnis derjenigen Luftmenge, die insgesamt dem Spaltgasgenerator und der Brennkraftmaschine tatsächlich zugeführt wird, zu derjenigen Luftmenge, die zur stöchiometrischen Verbrennung des zugeführten Brennstoffes benötigt würde, größer als 1 ist. Gleichbedeutend hiermit ist, daß die Luftzahl bei der Verbrennung des Spaltgases, d.h. das Verhältnis der der Brennkraftmaschine zugeführten Luftmenge zu der zur stöchiometrischen Verbrennung benötigten Luftmenge, größer als 1 ist bzw. daß die Verbrennung überstöchiometrisch verläuft.

Da aber bei der partiellen Oxidation des flüssigen Brennstoffes im Spaltgasgenerator ein Teil des Heizwertes verloren geht, ist ein energiesparender Betrieb der Brennkraftmaschine nur möglich, wenn dem Spaltgasgenerator nicht zuviel Primärluft zugeführt wird. Die im folgenden 1 ₁₂ genannte Primärluftzahl liegt daher vorteilhaft zwischen 0,05 und 0,2. Die Primärluftzahl gibt bei partieller Oxidation von Brennstoff mit Luft das Verhältnis der dem Gasgenerator zugeführten Primärluftmenge zu der Luftmenge an, die zur stöchiometrischen Verbrennung des umgesetzten Flüssigbrennstoffes benötigt würde. Man kann die partielle Oxidation auch endotherm mittels eines den Sauerstoff in gebundener Form enthaltenden Gases durchführen. Die Primärluftzahl gibt dann an, wieviel Luft dem Brennstoff zugeführt werden müßte, um ein Spaltgas gleicher Bruttozusammensetzung zu erhalten. Insgesamt müssen also Primärluftstrom, Sekundärluftstrom und gegebenenfalls Abgasrückführung bei allen Betriebszuständen so geregelt werden, daß sie in bestimmten Verhältnissen zum zugeführten Brennstoff stehen.

Dazu ist in der erwähnten DE-OS 23 06 026 vorgeschlagen, einerseits die Brennstoffzufuhr im wesentlichen in Abhängigkeit von der Gaspedalstellung und der Drehzahl und andererseits eine Drosselklappe, die in der Ansaugleitung zwischen der Einmündung der Spaltgasleitung und dem Einlaß der Brennkraftmaschine angeordnet ist, entsprechend der Gaspedalstellung zu regeln. Der stromaufwärts der Drosselklappe anstehende Ansaugunterdruck dient dazu, um erstens die Sekundärluft durch die Ansaugleitung anzusaugen, zweitens Primärluft in den Spaltgasgenerator und das erzeugte Spaltgas aus dem Spaltgasgenerator in die Ansaugleitung zu saugen. In der Sekundärluftzuführung ist ein dem Strömungswiderstand des Spaltgasgenerators angepaßtes, selbsttätiges Drosselventil angeordnet, das dafür sorgt, daß Primärluft und Sekundärluft ungefähr in konstantem Verhältnis angesaugt werden. Wird Abgas der Brennkraftmaschine in den Spaltgasgenerator rückgeführt, so wird durch ein geeignetes Abgasdosierventil bewirkt, daß ein Teil der Primärluft durch Abgas verdrängt wird, ohne daß dabei die Primärluftzahl verändert wird.

Eine derartige Vorrichtung ermöglicht zwar, daß bei stationären Betriebszuständen jeweils die vorteilhaften Werte für die Luftzahlen eingehalten werden, rasche Lastwechsel sind jedoch nicht erreichbar. Vielmehr hat es sich gezeigt, daß eine sprunghafte Steigerung der Motorleistung nur erreicht werden kann, wenn vorverdampfter Flüssigbrennstoff aus einem beheizten Vorratsgefäß in den Spaltgasgenerator eingeleitet wird, oder wenn durch eine zusätzliche Heizung der Flüssigbrennstoff und die Primärluft erhitzt werden. Brennstoff und Primärluft allein durch Wärmetausch mit dem erzeugten Spaltgas und/oder dem Abgas zu erhitzen, reicht dazu nicht aus. Ferner ist die obengenannte Regelung verhältnismäßig träge und erfordert eine sorgfältige Abstimmung an die Strömungsverhältnisse in den Zuführungen, dem Spaltgasgenerator und den Wärmetauschern. Eine Anpassung an die jeweiligen Kenndaten des Systems Spaltgasgenerator/Brennkraftmaschine, die zu einem hinsichtlich Schadstoffemission, Leistung und Brennstoffausnutzung optimalen Betrieb führen könnte, erfordert einen erheblichen Aufwand. Ist das System auf eine Betriebsweise ausgelegt, so ist ein nachträglicher Eingriff kaum möglich.

Der Erfindung liegt daher die Aufgabe zugrunde, eine verbesserte Regelung für den Betrieb des Gasgenerators und der Brennkraftmaschine anzugeben, die an die jeweiligen Betriebszustände, insbesondere auch. instationäre Betriebszustände, angepaßt werden kann und rasche Lastwechsel, z.B. rasche Drehmomentanstiege bei konstanter Drehzahl, ermöglicht.

Dies wird gemäß der Erfindung dadurch erreicht, daß bei einer Steigerung der Brennstoffzufuhr das Verhältnis vom Primärluftstrom zum Sekundärluftstrom entsprechend der zeitlichen Änderung der Brennstoffzufuhr kurzzeitig gegenüber dem stationären Zustand mit der gesteigerten Brennstoffzufuhr gesteigert wird. Dabei ist es vorteilhaft, wenn der vorübergehend gesteigerte Sekundärluftstrom sich erst dann auf den Wert des Sekundärluftstromes einstellt, der dem stationären Zustand der gesteigerten Brennstoffzufuhr entspricht, wenn die Steigerung der Brennstoffzufuhr bereits beendet ist, d.h. wenn die zeitliche Ableitung der Brennstoffzufuhr verschwunden ist.

Wird für eine sprunghafte Laststeigerung, z.B. bei raschem Durchtreten des Gaspedals, die Brennstoffzufuhr schlagartig erhöht, so stellt diese Regelung sicher, daß dem Spaltgasgenerator die zur Umsetzung nötige Vergasungsluft sofort zur Verfügung steht und der Spaltgasgenerator den dem veränderten Lastzustand entsprechenden Brennstoffbedarf liefert, ohne daß das Verbrennungsgemisch aus Spaltgas und Sekundärluft zu stark abgemagert wird. Die Brennkraftmaschine kann rasch auf einen neuen Betriebszustand mit erhöhter Last hochgefahren werden.

Neben der Brennstoffzufuhr, die z.B. durch eine steuerbare Brennstofförderpumpe oder durch magnetisch gesteuerte Einspritzventile geregelt werden kann, sind bei dem System die Ströme von Primärluft, Sekundärluft und Spaltgas/Sekundärluft-Gemisch zu regeln, zu denen gegebenenfalls noch der Strom eines den Sauerstoff in gebundener Form enthaltenden Gases (z.B. Abgas oder Wasserdampf) treten kann. Da die Summe aus Primärluft und Sekundärluft die Gesamtluft ergibt, die sich - wenn auch teilweise im Spaltgas gebunden - im Gemisch wiederfindet, genügt es im allgemeinen, zwei der drei angegebenen Gasströme zu regeln.

So kann der Primärluftstrom mittels einer Drosseleinrichtung in der Primärluftzuführung gesteuert werden. Dazu kann vorteilhaft der Sollwert einer dem Primärluftstrom entsprechenden Größe berechnet, der dazugehörige Istwert gemessen, und die Drosseleinrichtung so verstellt werden, daß die Regelabweichung (Istwert/Sollwert-Differenz) verschwindet. Bevorzugt wird bei einer Steigerung der Brennstoffzufuhr der Sollwert für den Primärluftstrom kurzzeitig heraufgesetzt, was zu einer im Verhältnis zur Steigerung der Brennstoffzufuhr überproportionalen Öffnung der Drosseleinrichtung in der Primärluftzuführung führt.

Man kann auch den Sollwert für eine dem Gesamtluftstrom entsprechende Größe berechnen und messen. Entsprechend der Regelabweichung können dann jeweils Primärluftstrom und Sekundärluftstrom getrennt so eingeregelt werden, daß die Regelabweichung für die Summe der beiden Ströme verschwindet. Es kann aber auch eine Drosseleinrichtung in der Gemischleitung der Brennkraftmaschine bis zum Verschwinden der Regelabweichung eingeregelt werden. Vorteilhaft wird dabei der Sollwert für den Gesamtluftstrom aus der Stellung des Gaspedals oder der Brennstoffzufuhr entsprechend einem stationären Betriebszustand (d.h. ohne Berücksichtigung der zeitlichen Ableitungen der Brennstoffzufuhr, der Drehzahl oder anderer Parameter) gebildet. Der Istwert für den Gesamtstrom kann aus den gemessenen Istwerten für die Ströme von Sekundärluft und Primärluft zusammengesetzt werden.

Schließlich kann zur Regelung der Sekundärluft eine Drosseleinrichtung in der Sekundärluftzuführung verwendet werden. Hierzu kann vorteilhaft eine dem Primärluftstrom entsprechende Größe gemessen und berechnet und die Regelabweichung zur Ansteuerung der Drosseleinrichtung in der Sekundärluftzuführung verwendet werden. Ist nämlich der Gesamtluftstrom bekannt, so kann durch Messung des Primärluftstromes der Sekundärluftstrom bestimmt werden. So kann z.B. aus der Stellung der über den Gemischstrom auch den Gesamtluftstrom regelnden Drosselklappe leicht ermittelt werden, welcher Sollwert für den Druckabfall in der Primärluftzuführung einem bestimmten Sollwert des Sekundärluftstromes zuzuordnen ist. Daher kann zur Bildung der Regelabweichung bei der Steuerung des Sekundärluftstromes nicht nur der mittels eines Manometers meßbare Druckabfall in der Sekundärluftzuführung, sondern auch der Druckabfall in der Primärluftzuführung verwendet werden. Vorteilhaft wird der Sekundärluftstrom bei einer Steigerung der Brennstoffzufuhr kurzzeitig gedrosselt bzw. weniger gesteigert, als der Erhöhung der Brennstoffzufuhr entspricht.

Bevorzugt werden die drei Volumenströme für Primärluft, Sekundärluft und Gesamtluft unabhängig voneinander gesteuert. So können z.B. vorteilhaft Sollwerte für den Primärluftstrom und den Gesamtluftstrom berechnet werden, die an die jeweiligen Betriebszustände, insbesondere an die instationären Betriebszustände während der Lastwechsel, angepaßt sind. Mißt man nun mittels Durchflußmengenmeßgeräten in der Primärluftzuführung und der Sekundärluftzuführung die entsprechenden Istwerte der Luftströme, so kann der Primärluftstrom geregelt werden, indem eine Drosseleinrichtung in der Primärluftzuführung bis zum Verschwinden der entsprechenden Regelabweichung des Primärluftstromes verstellt wird. Aus den Istwerten für Primärluftstrom und Sekundärluftstrom kann ein Istwert für den Gesamtluftstrom bestimmt werden und eine Drosselklappe, die in der Gemischzuführung am Einlaß der Brennkraftmaschine angeordnet ist, kann bis zum Verschwinden der Regelabweichung des Gesamtluftstromes verstellt werden.

Wegen des Volumens des Gasgenerators - der neben dem Reaktionsraum vorteilhaft mindestens einen Wärmetauscher zur Vorerhitzung der Primärluft und/oder zum Verdampfen des Flüssigbrennstoffes unter Abkühlung des erzeugten Spaltgases enthält - steht der durch die Drosselklappe gesteuerte Ansaugunterdruck erst mit einer gewissen Verzögerung am Primärluftventil; der Primärluftstrom folgt der entsprechenden Regelung langsamer als der Sekundärluftstrom. So wird es im allgemeinen z.B. bei einer sprunghaften Laststeigerung zu einem raschen Anstieg des Sekundärluftstromes, jedoch zu einem langsameren Anstieg des Primärluftstromes kommen, so daß der Sekundärluftstrom auf Kosten des Primärluftstromes anwächst und es zu einer Abmagerung des Gemisches kommt. Dies kann vermieden werden, wenn der zu den Sollwerten für den Primärluftstrom bzw. den Sekundärluftstrom gehörende Druckabfall in der Primärluftzuführung oder Sekundärluftzuführung berechnet und gemessen wird und wenn mit der Regelabweichung in der Sekundärluftzuführung eine zweite Drosseleinrichtung gesteuert wird, die das überproportionale Anwachsen des Sekundärluftstromes verhindert.

Hinzu kommt, daß der Primärluftstrom nur etwa 10 % des Gesamtluftstromes beträgt und genau eingestellt werden muß, wobei die Drosseleinrichtung in der Primärluftzuführung überfordert wäre, wenn sie den gesamten Druckabfall im Ansaugsystem im Bereich von etwa 0,6 bar bei Leerlauf und nahezu 0 bei Volllast regeln mUßte. Würde man ferner versuchen - was theoretisch möglich ist -, die Luftströme nur durch die Drosseleinrichtungen in der Sekundärluftzuführung und der Gemischzuführung zu regeln, so neigt das System zu unkontrollierten Schwingungen. Bei einer getrennten Regelung und Drosselung der drei Volumenströme für Primärluft, Sekundärluft und Gemisch am Einlaß der Brennkraftmaschine läßt sich jedoch eine Feinregelung erreichen, die rasche Lastwechsel zuläßt. Vorteilhaft können aber auch nur der Primärluftstrom und der Gesamtluftstrom bzw. der Gemischstrom so geregelt werden, daß sich die gewünschten Werte für den Sekundärluftstrom von selbst einstellen. Bevorzugt wird dabei in der Sekundärluftzuführung durch eine unveränderliche Drosselstelle ein Strömungswiderstand erzeugt, der bei mittlerer Last (mittlere Durchsätze in der Primärluftzuführung und der Sekundärluftzuführung) einen dem Druckabfall in der Primärluftzuführung und dem Gasgenerator vergleichbaren Druckabfall in der Sekundärluftzuführung hervorruft. Durch eine Drosselklappe am Einlaß der Brennkraftmaschine kann dann der Gemischstrom und gleichbedeutend damit der Strom der Gesamtluft geregelt werden, während durch Vergrößern oder Verkleinern des Strömungswiderstandes an einer Drosseleinrichtung in der Primärluftleitung das Verhältnis von Primärluftstrom zu Sekundärluftstrom fein eingeregelt werden kann.

Im Spaltgasgenerator kann das Spaltgas nicht nur durch exotherme Umsetzung des flüssigen Brennstoffes mit Luft (freiem Sauerstoff) erzeugt werden, sondern auch durch endotherme Umsetzung mit gebundenem Sauerstoff, beispielsweise Wasserdampf oder Abgas. So kann z.B. Abgas der Brennkraftmaschine in den Spaltgasgenerator zurückgeführt werden. Dabei wird Wärme in chemische Energie umgesetzt, was zu einem höheren Wirkungsgrad der Anlage führt. Außerdem ergibt sich die Möglichkeit, die Reaktortemperatur zu regeln, indem einem Anstieg der Reaktortemperatur durch einen wachsenden Ersatz von freiem Sauerstoff durch gebundenen Sauerstoff entgegengewirkt wird. Dies erfordert jedoch einigen Aufwand und ist darüber hinaus nur innerhalb gewisser Grenzen möglich. Als Ersatz oder Ergänzung einer derartigen Temperaturregelung kann vorteilhaft die Reaktortemperatur geregelt werden, indem das Verhältnis von Primärluftstrom zu Sekundärluftstrom in Abhängigkeit von der Reaktortemperatur verändert wird. Bevorzugt wird das Verhältnis entsprechend der Regelabweichung des Sollwertes vom Istwert der Reaktortemperatur geregelt. Eine Erhöhung des Primärluftstromes führt dabei zu einer stärker exothermen Umsetzung und kann dazu verwendet werden, einem Absinken der Reaktortemperatur entgegenzuwirken. Darüber hinaus kann bei einer Steigerung der Brennstoffzufuhr der Sollwert der Reaktortemperatur vorteilhaft kurzzeitig heraufgesetzt werden. Dies führt zu der angestrebten vorübergehenden Erhöhung des Verhältnisses von Primärluftstrom zu Sekundärluftstrom. Besonders vorteilhaft ist es, wenn der Temperatursollwert erst kurze Zeit nach Erreichen eines neuen stationären Zustandes, der der gesteigerten Brennstoffzufuhr entspricht, auf den diesem Zustand entsprechenden Temperatursollwert eingestellt wird.

Die Brennstoffzufuhr kann dabei in direkter Abhängigkeit von der Gaspedalstellung geregelt werden, wobei die Luftströme in direkter Abhängigkeit von der sich verändernden Brennstoffzufuhr, d.h. als Funktion der Brennstoffzufuhr, eingestellt werden. Man kann aber auch die Luftströme in direkter Abhängigkeit von der Gaspedalstellung regeln, z.B. kann die Gaspedalstellung direkt zur Steuerung der Drosselklappe in der Gemischleitung verwendet werden. Die Brennstoffzufuhr kann dabei ebenfalls in direkter Abhängigkeit von der Gaspedalstellung oder aber auch in direkter Abhängigkeit von der Gesamtluftzufuhr geregelt werden. Auch dabei ist sichergestellt, daß Brennstoffzufuhr, Primärluftstrom und Sekundärluftstrom stets im geeigneten Verhältnis zueinander stehen.

Zur Durchführung des Verfahrens ist es ferner vorteilhaft, in einer ersten elektronischen Rechenstufe die Sollwerte für die Brennstoffzufuhr und zwei der drei Luftzahlen für die Primärluft (λ₁₂), die Sekundärluft (λ₂₃) und die Gesamtluft (113) unter Berücksichtigung des momentanen Betriebszustandes und der Kenndaten von Brennkraftmaschinen und Spaltgasgenerator zu berechnen. Aus diesen Sollwerten werden dann in einer zweiten elektronischen Rechenstufe die Sollwerte für wenigstens zwei der drei Volumenströme von Primärluft Lᵥ, Sekundärluft Lₘ und Gesamtluft L_{G} berechnet. Die Brennstoffzufuhr B und die Volumenströme werden dann auf die berechneten Sollwerte eingeregelt.

Um das System Spaltgasgenerator/Brennkraftmaschine nämlich hinsichtlich Leistung, Beschleunigungsvermögen, spezifischem Brennstoffverbrauch und die Konzentrationen der einzelnen Schadstoffe im Abgas zu optimieren, müssen die Ströme von Brennstoff B, Primärluft Lᵥ und Sekundärluft, und - sofern eine teilweise Rückführung des erzeugten Abgasstromes A vorgesehen ist - der rückzuführende Abgasteilstrom A_{R} sorgfältig aufeinander und auf die Kenndaten

der Brennkraftmaschine und des Spaltgasgenerators abgestimmt werden. Man kann jedoch aufgrund allgemeiner stöchiometrischer Beziehungen die Sollwerte für diese Ströme auf Sollwerte für die Luftzahlen, die Brennstoffzufuhr B und den Bruchteil bₐ des durch Abgas umzusetzenden Brennstoffanteils zurückführen. Bezeichnet man die zur stöchiometrischen Verbrennung (λ₁₃ = 1) des Brennstoffes B nötige Luftmenge mit L, so gilt unabhängig von den Kenndaten der Brennkraftmaschine:
L/B = const ("air fuel ratio" für stöchiometrische Luftzufuhr)

In der ersten Rechenstufe werden daher die Sollwerte für λ₁₂, λ₁₃ ^{bzw. 2} 23, b und B nach Funktionen von den Betriebszustand kennzeichnenden Meßwerten (z.B. der Drehzahl n, der Gaspedalstellung α_{P} und zeitlichen Änderungen dieser Größen) berechnet, wobei diese Funktionen entsprechend dem Kennfeld der Brennkraftmaschine bestimmt werden. Diese erste Stufe kann dabei so allgemein ausgelegt werden, daß die Anpassung an die Kenndaten verschiedener Brennkraftmaschinen-Typen durch Eingabe entsprechender Parameter in entsprechende Sollwertrechner vorgenommen werden kann.

In der zweiten Rechenstufe, die unabhängig von den Kenndaten der Brennkraftmaschine und des Spaltgasgenerators ausgelegt werden kann, werden dann entsprechend den genannten Gleichungen die zu den _{d}iₘensionslosen Sollwerten λ₁₂,λ₂₃ bzw. λ₁₃ und b gehörenden Sollwerte für die Volumenströme Lᵥ, L_{M} und/oder L_{G} sowie für A_{R} oder a_{R} berechnet.

Anhand dreier Ausführungsbeispiele und mehrerer Figuren sei die Erfindung näher erläutert.

Fig. 1 zeigt das System aus einem Spaltgasgenerator 1 und einer Brennkraftmaschine 4 (z.B. einen Hubkolbenmotor eines Kraftfahrzeugs). Ein derartiger Spaltgasgenerator ist z.B. in der deutschen Offenlegungsschrift 2 558 922 und in der deutschen Patentanmeldung 2 614 670 beschrieben und besteht meist aus einem einen Katalysator enthaltenden Reaktionsraum 2 und einem Wärmetauscher 3 für das zu kühlende Spaltgas einerseits und den zu verdampfenden flüssigen Brennstoff und/oder Primärluft andererseits. In den Spaltgasgenerator werden Flüssigbrennstoff über eine Brennstoffzuführung 5 und Primärluft über eine Primärluftzuführung 6 eingeleitet. Das erzeugte Spaltgas wird über eine Spaltgasleitung 7 in die Ansaugleitung der Brennkraftmaschine eingespeist und mit der aus der Sekundärluftzuführung 8 kommenden Sekundärluft vermischt. Das Gemisch wird in der Brennkraftmaschine verbrannt und das entstehende Abgas kann, sofern dies erwünscht ist, teilweise über eine Abgasrückführung 9 in den Spaltgasgenerator zurückgeführt werden. Die in Fig. 1 deutlich hervorgehobenen Volumenströme werden durch eine Drosselklappe 11 in der Ansaugleitung, eine Drosseleinrichtung 12 in der Primärluftzuführung, eine regelbare Brennstoffeinspritzvorrichtung 13 in der Brennstoffzuführung und gegebenenfalls ein Abgasdosierventil 14 in der Abgasleitung geregelt.

Zur Steuerung der Dosiereinrichtungen 11 bis 14 dient eine elektronische Steuereinrichtung, die aus zwei Sollwertrechnerstufen 20 und 21 besteht und Sollwerte für den Primärluftstrom L_{M}, den Sekundärluftstrom Lᵥ, den rückzuführenden Abgasanteil a_{R9} die Brennstoffzufuhr B und vorteilhaft auch für den Zündwinkel α_{z} bildet. Die Sollwerte für B und α_{z} können unmittelbar zur Steuerung der Brennstofförderpumpe und des Zündwinkels am Zündverteiler der Brennkraftmaschine verwendet werden, während die Sollwerte für Lᵥ, Lₘ und a_{R} zusammen mit den Istwerten dieser Größen in geschlossene Regelkreise eingegeben werden, die die Dosiereinrichtungen 11 bis 14 so steuern, daß die in den Differenzbildnern 22 der Regelkreise gebildeten Regelabweichungen verschwinden.

Zur Erfassung der Istwerte für die Volumenströme können bekannte Durchflußmengenmeßgeräte 23, 24, 32 verwendet werden. Für größere Durchflußmengen, z.B. für die Sekundärluft, sind derartige Geräte handelsüblich und bereits bei der unter der Bezeichnung "L-Jetronik" bekannten Benzineinspritzsteuerung für Kraftfahrzeuge eingesetzt. Für kleinere Volumenströme, insbesondere den Primärluftstrom, ist z.B. ein Durchflußmengenmesser mit einer magnetfeldabhängigen Widerstandsanordnung geeignet, wie er in der deutschen Offenlegungsschrift 24 34 864 beschrieben ist. Diese Durchflußmengenmesser sind so ausgelegt, daß sie Ausgangssignale liefern, die proportional der die Meßstelle pro Zeiteinheit durchsetzenden Gasmenge sind.

Als Eingangsgrößen der elektronischen Steuereinrichtungen werden Signale für die in dem jeweiligen Betriebszustand vorliegende Drehzahl n und Stellung α_{P} des Gaspedals benötigt. Hierzu dient ein Fühler 25 an der Brennkraftmaschine, z.B. am Unterbrecher, und ein Meßwandler 26, der die Gaspedalstellung in ein entsprechendes elektrisches Signal umsetzt, z.B. ein Potentiometer, dessen Abgriff mechanisch mit dem Gaspedal gekoppelt ist. Da man mit einer Steigerung der Abgasrückführung ein Absinken der Reaktortemperatur des Spaltgasgenerators bewirken kann, ist es ferner vorteilhaft, mittels eines Temperaturfühlers 27 die Reaktortemperatur T_{R} zu erfassen und in die erste Stufe 20 zur Berechnung des Sollwertes für b ₐ einzugeben. Dabei kann es auch nützlich sein, am Einlaß des Reaktors 2 die Temperatur der im Wärmetauscher 3 erhitzten Stoffe (Brennstoff und/oder Luft) mit einem Temperaturfühler 29 zu messen. Vorteilhaft wird ferner die Abgastemperatur, die entsprechend dem Lastzustand der Brennkraftmaschine stark schwankt, mittels eines Temperaturfühlers 28 erfaßt und ebenfalls in die erste Stufe eingegeben. Aus diesen Größen werden in der ersten Stufe nach Funktionen, die entsprechend dem Kennfeld der Brennkraftmaschine gewählt werden, die Sollwerte für ^{B,} λ₁₂, λ₂₃ und bₐ berechnet. Dabei werden auch zeitliche Abweichungen dieser Größen, z.B. die zeitliche Änderung der Drehzahl und/oder der Brennstoffzufuhr, bei der dem Kennfeld entsprechenden Festlegung der Funktionen berücksichtigt.

In der zweiten Stufe 21 werden aus den oben dargelegten, vom Kennfeld unabhängigen stöchiometrischen Beziehungen die Sollwerte für a_{R}, L_{V} und L_{M} gebildet. Die zweite Stufe kann für viele Typen von Brennkraftmaschinen als ein unveränderlicher Baustein gefertigt werden. In die Umrechnung der dimensionslosen Zahlen λ₁₂, λ₂₃ und bₐ in die dazugehörigen Sollwerte für die Volumenströme gehen lediglich spezifisches Gewicht und "air fuel ratio" des verwendeten Flüssigbrennstoffes bei stöchiometrischem Betrieb sowie Temperatur und Druck der Ansaugluft, d.h. der Außenatmosphäre, ein. Um diese Größen zu berücksichtigen, können ein Temperaturfühler 30 und ein Druckmeßgerät 31 in der Leitung für die Ansaugluft angeordnet sein. Die in Fig. 2 gezeigte Ausführungsform der Erfindung besteht im wesentlichen aus den gleichen Bandteilen mit den gleichen Bezugszeichen: In der ersten Stufe 50 wird anstelle des Sollwertes für die Sekundärluftzahl (λ₂₃) der Sollwert für die Gesamtluftzahl (λ₁₃) berechnet, aus dem in der zweiten Stufe 51 die Sollwerte für die Volumenströme L_{G} und Lᵥ gebildet werden. Der Sollwert für den Primärvolumenstrom Lᵥ wird in einem entsprechenden Differenzglied des Differenzbildners 53 mit dem Istwert für Lᵥ verglichen, um mit der Regelabweichung die Drosseleinrichtung 12 der Primärluftzuführung zu steuern. Der Sollwert für die Gesamtluft (^{L}_{M} ⁺ L_{V} = L_{G}) wird zur Steuerung einer Dosiereinrichtung benutzt, wobei im Addierer 67 die Summe der gemessenen Istwerte für L_{M} und L_{V} gebildet und in einem Differenzbildner 54 mit dem Sollwert L_{G} verglichen wird. Mit der erhaltenen Regelabweichung wird die Stellung α_{D} der Drosselklappe 55 gesteuert. Diese Drosselklappe ist in diesem Ausführungsbeispiel nicht in dem die sekundäre Luft führenden Teil der Ansaugleitung (Sekundärluftzuführung), sondern in dem das Spaltgas/Sekundärluft-Gemisch führenden Teil angeordnet. Da bei Kenntnis von L_{M} und Lᵥ auch der Gesamtluftstrom und der Gemischstrom eindeutig bestimmt sind, wird allein durch die Steuerung der Drosselklappe 55 und der Drosseleinrichtung 12 der Sekundärluftstrom indirekt geregelt.

Trotzdem ist bei dieser Ausführungsform noch eine gesonderte Regelung des Sekundärluftstromes mittels einer in der Sekundärluftzuführung angeordneten zweiten Drosseleinrichtung 56 vorgesehen. Zur Steuerung dieser zweiten Drosseleinrichtung wird in der ersten Stufe 50 der elektronischen Steuereinrichtung aus der Gaspedalstellung und gegebenenfalls unter Berücksichtigung anderer Betriebsdaten (z.B. der zeitlichen Änderung des Brennstofflusses) ein dem Kennfeld der Brennkraftmaschine angepaßter Sollwert für den vom Sog der Brennkraftmaschine erzeugten Unterdruck in der Ansaugleitung gebildet. Dieser Sollwert wird in einem weiteren Differenzglied 57 mit dem entsprechenden Istwert verglichen, wobei die Regelabweichung zur Steuerung der Drosseleinrichtung 56 verwendet wird. Prinzipiell könnte die Drosseleinrichtung 56 auch entsprechend dem in der zweiten Stufe gebildeten Sollwert für L_{M} geregelt werden, wodurch eine Feinregelung der Volumenströme Lᵥ, L_{M} und L_{G} erreicht würde, jedoch ermöglicht die hier vorgeschlagene Ausführungsform insbesondere rasche Lastwechsel.

Wird nämlich bei dem Lastwechsel das Pedal rasch durchgetreten, so werden in der zweiten Stufe große Sollwerte für die Primärluft Lᵥ und für die Gesamtluft L_{G} errechnet. Entsprechend wird die erste Drosseleinrichtung 12 und die Drosselklappe 55 geöffnet. Das Volumen des Gasgenerators bewirkt jedoch, daß zunächst der Reaktionsraum und der Wärmetauscher leergesaugt werden. Der Istwert des Primärstromes erhöht sich folglich nur allmählich; der Sekundärluftstrom folgt der Erhöhung des Ansaugunterdruckes stromauf der Drosselklappe jedoch rascher, so daß bei der Einregelung des Gesamtluftstromes L_{G} auf den Istwert zunächst hauptsächlich der Sekundärluftstrom erhöht wird. Das angesaugte Gemisch wird folglich abgemagert, während die Brennkraftmaschine gerade einen erhöhten Brennstoffbedarf aufweist. Da bei desem Vorgang jedoch der Unterdruck in der Ansaugleitung stromaufwärts zur Drosselklappe wegen des Puffervolumens des Gasgenerators nicht so rasch steigt, wie er entsprechend der Öffnung der Drosselklappe anwachsen sollte, ergibt sich die Möglichkeit, den Sollwert für den Ansaugunterdruck zu berechnen und die- zweite Drosseleinrichtung 56 nur soweit zu öffnen, daß die Regelabweichung des gemessenen Druckabfalles vom berechneten Druckabfall nahezu verschwindet. Der Sekundärluftstrom wird dann weniger beschleunigt, während der den Gasgenerator durchsetzende Luftstrom überproportional beschleunigt und gesteigert wird. Dies ermöglicht rasche Lastwechsel.

Der Druckabfall kann dabei gemessen werden, indem die Druckdifferenz vor und hinter der Drosseleinrichtung 56 in der Sekundärluftleitung gemessen wird. Man kann aber vorteilhaft die Drosseleinrichtung 56 auch steuern, indem man den Druckabfall in der Primärluftleitung mißt. Hierzu ist ein die Drosseleinrichtung 12 überbrückendes Differenzmanometer 58 vorgesehen. Diese Anordnung hat darüber hinaus noch den Vorteil, daß Veränderungen (z.B. Verschmutzungen) im Spaltgasgenerator, die im Laufe der Benutzung zu einem Anstieg des Strömungswiderstandes im Spaltgasgenerator führen und den Primärluftstrom herabsetzen würden, von selbst ausgeglichen werden. In diesem Falle sinkt nämlich der Druckabfall an der Drosseleinrichtung 12, was dazu führt, daß die zweite Drosseleinrichtung 56 in der Sekundärluftleitung im gleichen Maße geschlossen wird, so daß das angestrebte Verhältnis von Primärluft zur Sekundärluft erhalten bleibt.

Prinzipiell könnte bei einer derartigen Anordnung auf die Drosselklappe 55 am Einlaß der Brennkraftmaschine verzichtet werden. Dann müßte aber der gesamte Bereich des Ansaug-Unterdruckes zwischen etwa 0,6 bar bei Leerlauf und annähernd 0 bei Volllast von den beiden Drosseleinrichtungen 12 und 56 geregelt werden, was vor allem die Feinregelung der Primärluft erschwert.

Die erste Stufe 50 ist aus vier Rechenbausteinen 60 bis 63 und einem Dynamikglied 64 aufgebaut, die im folgenden näher erläutert werden sollen.

Wir beginnen mit dem Baustein 60 zur Berechnung des Sollwertes für die Brennstoffzufuhr B, dessen Aufbau in Fig. 3 gezeigt wird. Zur Steuerung der Maschinenleistung dient das Gaspedal, dessen Stellung durch ein der angestrebten Last proportionales Spannungssignal αₚ des Meßgebers 26 erfaßt und eingegeben wird. Für die Abhängigkeit der Brennstoffzufuhr B wird die Funktion bestimmt, wobei e ein vorgebbares Proportionalitätsfaktor ist und ein vom Geber 26 erzeugtes, der Drehzahl n proportionales Spannungssignal zusammen mit αₚ in einen Multiplizierer 101 gegeben wird. In der Leitung für αₚ ist dabei ein Verstärker 102 mit einstellbarem Verstärkungsfaktor zur Realisierung des Proportionalitätsfaktor e₀ vorgesehen.

Der Sollwert für den Druckabfall Δpᵥ in der Primärluftleitung setzt sich zusammen aus einem konstanten Basiswert gₒ, der z.B. den Druckabfall im Spaltgasgenerator berücksichtigt, und einem Glied, das proportional dem Sog in der Ansaugleitung ist. Es wird die funktionale Abhängigkeit gewählt. B ist ein durch Differenzieren des Sollwertes B in dem Dynamikglied 64 gewonnenes Spannungssignal für die zeitliche Änderung der Brennstoffzufuhr. Die Größe B wird im Hinblick auf Lastwechsel berücksichtigt und bewirkt, daß bei einem plötzlichen Lastwechsel, der mit einer plötzlichen Änderung der Brennstoffzufuhr einhergeht, der Sollwert für den Druckabfall kurzzeitig verändert und damit die Sekundärluft derart gesteuert wird, daß der Sekundärluftstrom gegenüber dem Primärluftstrom bei einer Leistungssteigerung vorübergehend gedrosselt und das Gemisch angefettet wird. g₁ und g₂ sind Proportionalitätsfaktoren, die entsprechend dem Kennfeld des Systems vorgebbar sind und durch entsprechende Verstärker 103 und 104, die mit den Eingängen für αₚ und B verbunden sind, berücksichtigt werden. Die erhaltenen Spannung g₁ αₚ - g₂B und der Basiswert gₒ, der an einem Potentiometer 105 abgegriffen wird, werden addiert, wozu weitere Verstärker zur Impedanzangleichung (106) und zur Additionsschaltung (107 - Symbol nach DIN 40 700-18-2) und Widerstände (108) benötigt werden.

Ferner wird im Rechenbaustein 60 ein Sollwert T_{S} für die Reaktortemperatur berechnet. Hierfür wird die Funktion gewählt, die zur Berechnung von bₐ und λ₂ und damit zur Regelung der Reaktortemperatur benötigt wird. Diese Funktion bewirkt, daß bei stationären Zuständen (B = 0) die Reaktortemperatur d₀ - d₀ d₁ . B_{S} herrscht, wobei d₀, d₁ und B_{S} einstellbare, an Kenndaten des Spaltgasgenerators angepaßte Konstanten sind. Bei rascher Steigerung des Brennstoffdurchsatzes wird die Reaktortemperatur erhöht, bei Verminderung des Brennstoffdurchsatzes erniedrigt. -B_{S} kann wieder an einem Potentiometer 109 eingestellt und abgegriffen werden, d₁ und d₂ wird durch entsprechende variable Verstärker 110 erzeugt.

Beim Betrieb einer Brennkraftmaschine mit Spaltgasgenerator kann im allgemeinen auf eine Rückführung des Abgases in den Spaltgasgenerator verzichtet werden, wodurch sich der apparative Aufwand erheblich vereinfacht. Da bei einem teilweisen Ersatz der Primärluft durch Abgas im Spaltgasgenerator jedoch endotherme Prozesse neben exothermen Prozessen ablaufen, kann die Abgasrückführung zu einer wirkungsvollen Regelung der Reaktortemperatur benutzt werden. Dies ist insbesondere dann vorteilhaft, wenn der Reaktor temperaturempfindliche Katalysatoren enthält. Hierzu ist der Rechenbaustein 61 (Fig. 2) vorgesehen, der den Sollwert für den Bruchteil bₐ der durch Abgas zu ersetzenden Primärluft in Abhängigkeit vom gemessenen Wert T_{R} der Reaktortemperatur berechnet. Dieser Baustein weist bei dem in Fig. 2 gezeigten Ausführungsbeispiel neben dem Eingang für T_{R} je einen Eingang für die Reaktorsolltemperatur T_{S} und den Sollwert der Brennstoffzuführung B, die mit den entsprechenden Ausgängen des Bausteines 61 verbunden sind, und für den Meßwert des Abgastemperaturfühlers 28 auf. Der Sollwert wird so berechnet, daß bₐ = 0 gilt, wenn die Reaktortemperatur T_{R} unter der Solltemperatur T_{S} liegt. Für höhere Reaktortemperaturen wird bₐ proportional zur Differenz T_{R} - T_{S} berechnet. Ferner kann die Abgasrückführung gesteigert werden, wenn das Abgas eine hohe Temperatur besitzt und einen Teil der nötigen Umsetzungswärme mit sich führt. Außerdem kann noch berücksichtigt werden, daß auch bei hoher Brennstoffzufuhr die Umsetzung so stark exotherm sein muß, daß die zugeführte große Brennstoffmenge bei der Einleitung in den Spaltgasgenerator verdampft wird. Daher wird der Sollwert für bₐ entsprechend dem funktionalen Zusammenhang berechnet. Hierbei sind c₀, c₁, c₂, T_{Ao} und Bₒ Parameter, die entsprechend den Kenndaten des Spaltgasgenerators gewählt werden.

Fig. 4 zeigt schematisch das Schaltbild eines derartigen Bausteines, der Eingänge für die in den Temperatürfühlern 27 und 28 gebildeten Spannungssignale T_{R} und T_{A} sowie für die im Baustein 60 berechneten Sollwerte T_{S} und B besitzt. Bₒ und ^{T}_{Ao} werden als veränderbare Spannungen an Potentiometern 120, 121 abgegriffen. Mit 122 ist nach DIN 40 700-18-34 ein logischer Schalter bezeichnet, der einen der beiden Eingänge 123, 124 mit dem Ausgang 125 verbindet. Ist das am Eingang 126 liegende Signal (T_{R-}T_{S}) positiv, so wird auf die im Symbol dargestellte Weise der Eingang 123 mit dem Ausgang verbunden.

Zur Berechnung des Sollwertes für λ₁₃ dient ein weiterer Rechnerbaustein 62. Diese Luftzahl wird so festgelegt, daß die Abgaszusammensetzung hinsichtlich ihres Gehalts an Stickoxiden, teilverbrannten Kohlenwasserstoffen und anderen Schadstoffen möglichst optimal ist. Im allgemeinen kann nur gefordert werden λ₁₃ > 1, der genaue Sollwert muß unter Berücksichtigung der Brenneigenschaften der Brennkraftmaschine berechnet werden. Das stationäre Verhalten der Brennkraftmaschine kann ausreichend berücksichtigt werden, wenn 113 in Abhängigkeit von der Benzinzufuhr und der Drehzahl proportinal zu einem Polynom gewählt wird, in das diese Größen jeweils bis zur dritten Potenz eingehen. In allgemeiner Form kann dieses Polynom geschrieben werden. mit 16 Parametern b₀₀, b_{01'} b_{10'} ... b_{33'} die zur Anpassung an das Kennlinienfeld der Brennkraftmaschine vorgegeben werden können. Um die Luftzahl auch an Lastwechsel anpassen zu können, wird für den Sollwert der Luftzahl λ₁₃ die Funktion vorgeschlagen, wobei b₁₇ und b₁₈ ebenfalls zur Anpassung an das Kennfeld der Brennkraftmaschine wählbar sind.

Das Schaltbild des Rechenbausteins 62 ist in Fig. 5 dargestellt. Dabei werden Eingänge 150 und 151 für die zeitlichen Ableitungen von n und B, die durch Differentiation im Dynamikglied 64 gebildet werden, über entsprechende variable Verstärker 152 und 153 jeweils an den einen Eingang eines Dividierers 154 und 155 gegeben. Die anderen Eingänge dieser Dividierer sind mit Eingängen 156 und 157 für die Spannungssignale von n und B verbunden. Die Ausgangssignale dieser Dividierer werden zu einer dem Versorgungsspannungsnetz entnommenen konstanten Spannung mittels des Verstärkers 159 addiert. Ferner werden die Eingänge 156 und 157 auf ein Multiplizierersystem 160 gegeben, das aus Verstärkern und Multiplizierern bestehen kann und die Einstellung der 16 frei vorgebbaren Parameter b₀₀ und b₃₃ als Multiplikatoren gestattet. Aus den erhaltenen Signalen wird anschließend im Multiplizierer 161 ein dem Sollwert entsprechendes Spannungssignal gebildet.

Die Abgaszusammensetzung und die Motorleistung wird auch wesentlich vom Zündwinkel α_{z} bestimmt, der ebenfalls in Abhängigkeit vom Kennfeld der Brennkraftmaschine optimiert werden kann, wofür analog der funktionale Zusammenhang gewählt wird. Zur Verwirklichung dieses Zusammenhanges kann eine Schaltung herangezogen werden, die mit den Eingängen 150, 151, 156 und 157 verbunden ist und analog der Anordnung nach Fig. 5 aufgebaut ist.

Schließlich muß in einem weiteren Rechnerbaustein 63 der ersten Stufe noch zu jedem Lastzustand (d.h. zu jedem B-Wert) der passende Sollwert für die Primärluft i12 ausgerechnet werden. Um ein Schwingen des Systems zu vermeiden, empfiehlt es sich, λ₁₂ in Abhängigkeit eines zeitlichen Mittelwertes B zu berechnen, der in dem Dynamikglied gebildet wird. Liegt die Brennstoffzufuhr im mittleren Bereich, d.h. zwischen zwei vorgebbaren Brennstoffzufuhren B₁ und B₂, so kann λ₁₂ unabhängig von der Brennstoffzufuhr gewählt werden. Bei kleineren Umsätzen muß jedoch die Luftzahl gesteigert, d.h. die Umsetzung stärker exotherm gelenkt werden, um im Reaktor Wärmeverluste auszugleichen und eine Rußbildung zu vermeiden. Ferner kann es vorteilhaft sein, bei großen_{'}Brennstoff- durchsätzen die Luftzahl zu steigern, um durch eine Erhöhung der Reaktionswärme die Verdampfungswärme für die erhöhte Brennstoffzufuhr aufzubringen. Die Luftzahl 1₁₂ wird also proportional einer Größe h₀ berechnet, für die gilt

Ferner kann es vorteilhaft sein, die Luftzahl bei höheren Einlauftemperaturen der Primärluft herabzusetzen. Hierzu wird die Temperatur T_{E} des Gemisches aus Primärluft und verdampftem Brennstoff mittels des Temperaturfühlers 29 am Einlaß der Brennkraftmaschine, d.h. nach Verlassen des Wärmetauschers 3 (Fig. 1), gemessen. Bei hohen Temperaturen T_{E} ist nämlich eine geringere Wärmetönung der Umsetzung, d.h. eine geringere Primärluftzahl, nötig, um die Betriebstemperatur des Reaktors aufrechtzuerhalten. Die Regelung der Betriebstemperatur des Spaltgasgenerators kann zwar, wie bereits erwähnt, über die Abgasrückführung erfolgen. Häufig wird es jedoch für die katalytische Umsetzung im Reaktor nicht vorteilhaft sein, einen zu großen Teil der Primärluft durch Abgas zu ersetzen. Daher ist, wie noch erläutert werden wird, ein Grenzwertgeber vorgesehen, der bei Erreichen oder Überschreiten eines Maximalwertes a_{Rmax} für die Abgasrückführung ein Signal GW in die erste Stufe gibt: Dieses Signal GW kann z.B. positiv, wenn a_{Rmax} überschritten ist, und sonst GW=0 sein. GW > 0 bedeutet, daß eine weitere Steigerung der Abgasrückfuhr nicht möglich ist. Jedoch kann durch Herabsetzung der Primärluft die Wärmetönung der Umsetzung verringert und damit eine Angleichung der Reaktortemperatur an die Solltemperatur erreicht werden. λ₁₂ wird daher proportional einer Größe h gewählt, so daß sich ergibt

Fig. 6 zeigt, wie der Baustein, der Eingänge für B, T_{E}, T_{R} und T_{S} aufweist, aus Potentiometern 170, Verstärkern 171 und 172, Verstärkern mit einstellbarem Verstärkungsfaktor 174, einem als Invertierer beschalteten Verstärker 176, Widerständen 177, einem Multiplizierer 178 und den erwähnten logischen Schaltern 179 nach DIN 40 700-18-34 aufgebaut werden kann.

Um den Rechenbausteinen 60, 62 und 63 die den Größen n, B und B entsprechenden Spannungssignale zuzuführen, wird ein Dynamikbaustein benötigt. Dieser Baustein enthält, wie Fig. 7 zeigt, einen auf übliche Weise beschalteten Verstärker 200, der zusätzlich als Integrator mit einem Kondensator überbrückt ist und dessen Eingang mit dem das Signal für den Sollwert B führenden Ausgang des ersten Sollwertrechners 60 verbunden ist. Am Ausgang des Verstärkers entsteht dann ein Spannungssignal, das einen geglätteten Verlauf der Brennstoffzufuhr-Sollkurve aufweist. Zur Bildung der Größen n und B wird der Meßwertfühler 25 für die Drehzahl und der Eingang für den Sollwert B je mit dem Eingang eines Differenziergliedes 203 bzw. 204 verbunden. An den Ausgängen stehen dann Spannungssignale an, die den Werten h und B entsprechen.

Zur Berechnung der Volumenströme in der zweiten Stufe muß zunächst die zur stöchiometrischen Verbrennung der zuzuführenden Brennstoffmenge B benötigte Luftmenge L berechnet werden. Unter Berücksichtigung der Meßwerte für den Druck P_{L} und die Temperatur T_{L} der Ansaugluft kann näherungsweise für "straight run" Benzin geschrieben werden

Zur Berechnung dient ein Rechenbaustein 220 (Fig. 8) mit Eingängen für T_{Lt} P_{L} und B, dessen Ausgang zu einem Multiplikator 221 führt, in dem das Signal für L mit dem dem Baustein 62 entnommenen Sollwert λ₁₃ mulitpliziert wird.

Zur Berechnung des Primärluftstromes nach der Formel dient ein Rechenbaustein 222 mit Eingängen für die der ersten Stufe entnommenen Sollwerte λ₁₂ und bₐ und den im Baustein 220 berechneten Wert L. Im Subtrahierglied 66 wird aus den Signalen der Bausteine 221 und 222 der Sollwert L_{M}=L_{G}-L_{V} für den Sekundärluftstrom gebildet.

Ein Rechenbaustein 223, der mit den Signalleitungen für ¹₁₂ und 213 verbunden ist, dient zur Berechnung von λ₁₂/(λ₁₃ λ₁₂). Die entsprechende Größe und der in der ersten Stufe berechnete Sollwert bₐ werden in einen Rechenbaustein 224 gegeben, in dem der rückgeführte Abgasbruchteil a_{R} berechnet wird.

Ferner muß noch im Grenzwertgeber 65 das Signal GW erzeugt werden. Hierzu wird dem Grenzwertgeber der Sollwert a_{R} und der einstellbare Grenzwert a_{Rmax} eingegeben. Die beiden Werte werden miteinander verglichen und für a_{R} > aRmax eine konstante positive Spannung am Ausgang 226 erzeugt. Für aR ≤ 0 wird der Ausgang 226 geerdet.

Fig. 9 zeigt den Aufbau der zweiten Stufe, die für Brennkraftmaschinen mit einem maximalen Durchsatz von 24 Liter Benzin pro Stunde ausgelegt ist. Da die Kenndaten der Brennkraftmaschine keinen weiteren Einfluß auf die Vorgänge der zweiten Stufe haben, kann die Stufe für alle Brennkraftmaschinen dieser Größe gleich ausgelegt werden.

Die erste Stufe ist dagegen derart variabel gestaltet, daß sie an sehr verschiedene Kennfelder angepaßt werden kann. Diese Veränderlichkeit ist vor allem dann von Vorteil, wenn die endgültige Optimierung der zu regelnden Volumenströme noch nicht festliegt. Insbesondere ist die Vorrichtung dazu geeignet, durch Veränderung der einzelnen variablen Parameter die Anpassung an das Kennfeld bestimmter Brennkraftmaschinen experimentell zu ermitteln. Sind die in der ersten Stufe zu berücksichtigenden funktionalen Zusammenhänge für einen Brennkraftmaschinentyp einmal festgelegt, so kann selbstverständlich auf die vielen Anpassungsmöglichkeiten und Eingriffmöglichkeiten in der ersten Stufe verzichtet werden. Die einzelnen Parameter können dann als feste Größen in die Schaltung eingebaut werden, die z.B. in Integriertechnik gefertigt werden kann. Die hier in analoger Logik vorgeschlagene Schaltung kann auch in digitaler Logik aufgebaut werden. Auch können vorteilhaft Mikroprozessoren eingesetzt werden.

In vielen Fällen wird es möglich sein, mit annähernd konstanter Gesamtluftzahl Ä ₁₃ zu fahren. Da dann sowohl die Brennstoffzufuhr wie auch der Gesamtluftstrom bzw. der Gemischstrom annähernd proportional zur Gaspedalstellung geregelt werden soll, kann die Gaspedalstellung außer zur Steuerung der Brennstoff-Förderpumpe 13 auch direkt zum Ansteuern der Drosselklappe 55 bzw. des Differenzbildners 54 verwendet werden.

Die Vorrichtung nach Fig. 2 kann auch so abgewandelt werden, daß die vom Differenzbildner 54 kommende Leitung 70 nicht mit der Drosselklappe 55 sondern mit dem Eingang 71 für αₚ des ersten Sollwertrechners 60 verbunden wird. Die vom Gaspedal-Fühler 26 kommende Leitung 72 wird dagegen nicht mit dem Eingang 71 sondern mit der Drosselklappe 55 verbunden. Hierbei steuert das Gaspedal direkt die Drosselklappe 55. Der Sollwertrechner 60 bildet einen Sollwert für die Brennstoffzufuhr, der wie bisher einerseits zur Steuerung der Brennstoff-Förderpumpe 13, andererseits zur Bildung eines neuen "Sollwertes" für den Gesamtluftstrom und somit zur Bildung einer neuen Regelabweichung dient, die in den Sollwertrechner 60 zurückgegeben wird. Dadurch entsteht eine Gegenkopplung, die zu jedem Gesamtluftstrom die zugehörige, der Luftzahl λ₁₃ entsprechende Brennstoffzufuhr einregelt. Die gleiche Verfahrensvariante läßt sich auch durchführen, wenn (z.B. bei der Vorrichtung nach Fig. 1) der Sekundärluftstrom an die Stelle des Gesamtluftstromes tritt.

Rasche Lastwechsel werden bei dieser Regelung dadurch ermöglicht, daß die Reaktor-Solltemperatur, wie oben angegeben ist, bei einer raschen zeitlichen Zunahme des Sollwertes B für die Brennstoffzufuhr gesteigert wird. Dies bewirkt, daß die Reaktortemperatur TR zunächst hinter der erhöhten Solltemperatur T_{S} zurückbleibt, was zu einer Erhöhung des Sollwertes λ₁₂ und - da die Gesamtluftzahl λ₁₃ davon unabhängig festgelegt wird - zu einer Senkung der Sekundärluftzahl führt. In der zweiten Stufe werden daraus entsprechende Sollwerte für die Volumenströme berechnet, und der Regelkreis führt schließlich dazu, daß die erste Drosseleinrichtung 12 in der Primärluftzuführung weiter geöffnet und die zweite Drosseleinrichtung 56 in der Sekundärluftleitung gedrosselt wird. Das führt zu einer besseren Durchspülung des Spaltgasgenerators mit Primärluft und zu einem dem Lastwechsel entsprechenden augenblicklichen Anstieg der Spaltgasproduktion.

In gleicher Weise wirkt auch das Glied -g₂.B bei der Berechnung des Sollwertes für Δpᵥ, daß bei einer plötzlichen Steigerung der Brennstoffzufuhr ein geringerer Sollwert für den Druckabfall der Primärluftleitung berechnet wird. Um die Regelabweichung dieses Druckverlustes zum Verschwinden zu bringen, wird die zweite Drosseleinrichtung 56 in der Sekundärluftleitung gedrosselt, was zu einer Verringerung des Sekundärluftstromes führen würde. Dadurch würde sich zunächst der Gesamtluftstrom vermindern, der jedoch von einem von B unabhängigen Sollwert eingeregelt wird. Folglich wird gleichzeitig die Drosselklappe 55 geöffnet und damit der Sog in der Spaltgasleitung erhöht. Insgesamt werden also Primärluftstrom und Sekundärluftstrom gesteigert, das Verhältnis der beiden Ströme jedoch zugunsten des Primärluftstromes kurzzeitig verschoben.

In vielen Fällen läßt sich die in den Fig. 2 bis 9 gezeigte allgemeine Ausführungsform vereinfachen. Eine derart vereinfachte Vorrichtung ist in Fig. 10 und 11 dargestellt. Dabei sind mit 253 und 252 die Meßwertgeber für die Gaspedalstellung und die Motordrehzahl bezeichnet, aus deren Signale in dem ersten Sollwertrechner 260 der ersten Rechnerstufe 250 der Sollwert für die Benzinzufuhr gebildet wird. Proportional zu dem Sollwertsignal für B wird der Brennstoffstrom durch die Brennstoff-Dosiervorrichtung 254 geregelt. Ferner wird das Sollwertsignal für B in einen zweiten Sollwertrechner 261 gegeben.

Dieser zweite Sollwertrechner (Fig. 11) ist so aufgebaut, daß das am Eingang 301 anliegende, zu B proportionale Spannungssignal in einen mit RC-Gliedern als Differenzierer beschalteten Verstärker 302 zur Bildung von B gegeben wird.

Ein Betrieb mit konstanter Reaktortemperatur - abgesehen von Temperaturschwankungen während Lastwechseln - ist häufig vorteilhaft. Daher wird dem Sollwertrechner der Temperatursollwert T_{S}^{(o)} für stationäre Betriebszustände durch die Stellung des Abgriffes eines an einer Konstantspannung angeschlossenen Potentiometers 303 fest vorgegeben. Die abgegriffene Spannung wird über einen Verstärker 304 (Impedanzwandler) zusammen mit dem Ausgang des Verstärkers 302 auf den einen Eingang eines Verstärkers 305 gegeben, wobei zur Bildung der Summe T_{S}^{(o)} + αḂ (mit α als einem vorgebbaren, den Kenndaten der Brennkraftmaschine anpaßbaren Parameter) das Signal B über einen Widerstand 306 und das Signal T_{S}^{(o)} über einen einstellbaren Widerstand 307 geleitet werden. Dabei wird nun ein Temperatursollwert gebildet, der bei einer Änderung der Brennstoffzufuhr gegenüber dem den stationären Betriebszuständen angepaßten Temperatursollwert T_{S}^{(o)} entsprechend der zeitlichen Ableitung B der Brennstoffzufuhr verändert ist.

Für die Primärluft λ₁₂ wird nun zur Temperaturregelung der Sollwert so berechnet, daß einem Absinken der Reaktortemperatur durch eine Erhöhung der Luftzahl entgegengewirkt wird, im übrigen jedoch λ₁₂ auf einem konstanten Wert λ₁₂^{(o)} gehalten wird. Hierzu wird der vorgebbare Wert λ₁₂^{(o)} wieder an einem Potentiometer 308 abgegriffen, während der Istwert T_{R} der Reaktortemperatur z.B. als an einem Widerstandsthermometer abgegriffener negativer Spannungsabfall eingegeben werden kann. Die Leitungen 310, 311, 312 für λ₁₂^{(o)}, T_{S}^{(o)} + α B und -T_{R} werden an den Eingang eines aus den Widerständen 313 und dem Verstärker 314 bestehenden Addierers gelegt. Der Addierer-Ausgang wird über einen Widerstand 315 auf den Eingang eines weiteren Verstärkers 316 gegeben, wobei der Eingang über eine Kapazität 317 geerdet und der Widerstand 315 von einer Diode 318 überbrückt ist. Die Durchlaßrichtung der Diode weist vom Verstärker 315 zum Verstärker 316, wenn das Ausgangssignal des Verstärkers 313 für wachsendes B positiv ist. Dann wird nämlich der Eingang des Verstärkers 316 durch die Diode 318 auf das Ausgangspotential des Verstärkers 315 gelegt und es wird der Sollwert berechnet. Im anderen Fall klingt die an der Kapazität 317 liegende Spannung am Eingang des Verstärkers 316 mit der Zeitkonstante RC ab und es wird der Sollwert

Das Ausgangssignal des Sollwertrechners 261 wird nun in die zweite Rechnerstufe 251 eingegeben, der ferner ein konstanter, den stationären Betriebszuständen angepaßter Sollwert für die Gesamtluft eingegeben wird. Diese zweite Rechnerstufe ist aus den Rechenbausteinen 220, 221 und 222 (Fig. 8) zur Bildung von L und der SollwerteLy = λ₁₂ · L und L_{G} = λ₁₃. L aufgebaut.

Anschließend werden die Sollwerte in Differenzbildner 264 und 265 eingegeben, um dort mit den entsprechenden Istwerten für die Primärluft und die Gesamtluft, die additiv aus den gemessenen Istwerten für die Primärluft und die Sekundärluft gebildet wird, verglichen zu werden. Die Regelabweichungen dienen dazu, eine Drosseleinrichtung 255 in der Primärluftzuführung und eine Drosselklappe 256 am Einlaß der Brennkraftmaschine bis zum Verschwinden der Regelabweichung zu verstellen.

In der Sekundärluftzuführung 257 ist keine regelbare Drosseleinrichtung vorgesehen. Vielmehr enthält sie nur eine konstante Drosselstelle 258, die dafür sorgt, daß bei mittlerer Last der Brennkraftmaschine in der Sekundärluftzuführung ein dem Druckabfall in der Primärluftzuführung und dem Spaltgasgenerator vergleichbarer Druckabfall entsteht. Ist also die Drosselklappe 256 nicht vollständig geöffnet und auch die Drosseleinrichtung 255 halb geöffnet, so soll der Strömungswiderstand in der Sekundärluftzuführung so groß sein, daß die in umgekehrtem Verhältnis zu den Strömungswiderständen stehende Aufteilung des Gesamtluftstromes in Primärluftstrom und Sekundärluftstrom gerade den für diesen mittleren Lastzustand benötigten Luftströmen entspricht. Durch Veränderung der Drosselklappe 256 können die beiden Ströme gleichzeitig und praktisch ohne sich im Verhältnis zueinander zu verändern, geregelt werden, während das Verhältnis der beiden Ströme durch eine Veränderung der Drosseleinrichtung 254 in der Primärluftzuführung fein reguliert werden kann.

Die hier vorgeschlagene Berechnung der Primärluftzahl bewirkt, daß bei einer Steigerung der Brennstoffzufuhr der Sollwert für die Reaktortemperatur und somit die Primärluftzahl und (auf Kosten des Sekundärluftstromes) der Primärluftstrom ohne wesentliche Verzögerung heraufgesetzt wird.

Jedoch klingt die überproportionale Steigerung des Primärluftstromes erst verhältnismäßig langsam ab, wenn die Brennstoffzufuhr rasch auf den neuen stationären Wert eingestellt wird. Der Primärluftstrom nimmt also den neuen, dem stationären Zustand mit der gesteigerten Last entsprechenden Wert langsamer ein als die Brennstoffzufuhr. Dies ermöglicht eine rasche Steigerung der Motorleistung und verhindert einen anschließenden Leistungseinbruch.

Da der Sollwert für i₁₃ konstant gehalten wird, verändert sich das Verhältnis Brennstoff:Gesamtluft zunächst nicht. Eine Anfettung findet erst bei derart hohen Lastsprüngen statt, bei welcher trotz voller Öffnung der Drosselklappe 256 die Soll/Istdifferenz für die Gesamtluft L_{G} nicht mehr abgeglichen wird. Dies ist bei Vollast auch erwünscht. Durch den Anstieg von 2 ₁₂ wird eine stärker exotherme Umsetzung durchgeführt und der spezifische Heizwert des Spaltgas/Sekundärluftgemisches etwas erniedrigt. Dies steht im Gegensatz zu den herkömmlichen Betriebsverfahren benzingespeister Kraftfahrzeugmotoren, wo bei Beschleunigungen immer angefettet werden muß. Eine derartige Anfettung kann bei dem Verfahren gemäß der Erfindung erreicht werden, wenn die Regelung (z.B. die Drosselklappe) für den Gesamtluftstrom oder den Sekundärluftstrom mit einer zeitlichen Verzögerung gegenüber der Brennstoffzufuhr und der Primärluftregelung auf das Durchtreten des Gaspedals anspricht. In der Regel genügt die natürliche Verzögerung aufgrund der Trägheit der Drosselklappe.

Fig. 12 zeigt mit Kurve 260 das Drehmoment M_{d} bei Steigerung des Brennstoffdurchsatzes von 4 auf 6,5 Liter "straight run"-Benzin pro Stunde, gemessen an einem handelsüblichen 2 1-Motor und einer Vorrichtung nach Fig. 10 und 11. Mit der Kurve 261 ist der Druckabfall am Primärluftventil 255 dargestellt, das beim niedrigen Lastzustand halb geöffnet ist. Zur Erhöhung der Leistung wird die Brennstoffzufuhr und gleichzeitig die Drosselklappe 256 am Einlaß des Motors geöffnet. Das würde zu einer langsamen Erhöhung des Primärluftstromes (langsame Erhöhung des Druckabfalles) führen, während der nahezu schlagartig ansprechende Sekundärluftstrom überproportional steigen würde. Dies wird jedoch durch vollständiges Öffnen des Primärluftventils 255 verhindert, was. am Verschwinden des Druckabfalls erkenntlich ist. Der Spaltgasgenerator wird dadurch augenblicklich mit Primärluft durchgespült und das Drehmoment steigt sprunghaft an, während die Gesamtluftzahl nahezu unverändert ( λ₁₃ = 1,3) bleibt. Erst allmählich schließt sich das Primärluftventil wieder und der Primärluftstrom wird auf dem neuen stationären Zustand entsprechende Werte eingeregelt.

Der gleiche Motor läßt bei herkömmlichem Benzinbetrieb eine sprunghafte Laststeigerung nur mit stark angefettetem Gemisch ( λ= 0,85) zu, was zu einem hohen Schadstoffgehalt im Abgas führt.

## Patentansprüche

1. Regelungsverfahren zum Betrieb eines Spaltgasgenerators, in dem Flüssigbrennstoff mit Primärluft und gegebenenfalls einem gebundenen Sauerstoff enthaltenden Gas zu einem Spaltgas umgesetzt wird, und einer nachgeschalteten Brennkraftmaschine, in der Spaltgas mit Sekundärluft verbrannt wird, wobei bei stationären Betriebszuständen die Zufuhr von Flüssigbrennstoff und Gesamtluft und das Verhältnis von Primärluftstrom zu Sekundärluftstrom auf den stationären Zuständen angepaßte Werte eingeregelt werden, dadurch gekennzeichnet , daß bei einer Steigerung der Brennstoffzufuhr (B) das Verhältnis von Primärluftstrom (L_{V}) zu Sekundärluftstrom (L_{M}) entsprechend der zeitlichen Änderung (B) der Brennstoffzufuhr (B) kurzzeitig gegenüber dem stationären Zustand (B = 0) mit der veränderten Brennstoffzufuhr gesteigert wird.

2. Verfahren nach Anspruch 1, dadurch gekennzeichnet, daß das Verhältnis von Primärluftstrom zu Sekundärluftstrom auf den dem stationären Zustand mit der gesteigerten Brennstoffzufuhr entsprechenden Wert erst eingeregelt wird, nachdem die Brennstoffzufuhr den stationären Zustand bereits erreicht hat.

3. Verfahren nach Anspruch 1 oder 2, dadurch gekennzeichnet , daß das Verhältnis von Primärluftstrom zu Sekundärluftstrom in Abhängigkeit von der Reaktortemperatur im Spaltgasgenerator geregelt wird.

4. Verfahren nach Anspruch 3, dadurch gekennzeichnet , daß das Verhältnis entsprechend der Regelabweichung des Sollwertes vom Istwert der Reaktortemperatur geregelt wird.

5. Verfahren nach Anspruch 4, dadurch gekennzeichnet, daß bei einer Steigerung der Brennstoffzufuhr der Sollwert der Reaktortemperatur kurzzeitig heraufgesetzt wird.

6. Verfahren nach Anspruch 5, dadurch gekennzeichnet, daß der Temperatur- Sollwert erst kurze Zeit nach Erreichen eines neuen stationären Zustandes den diesem Zustand entsprechenden Temperatur-Sollwert beträgt.

7. Verfahren nach einem der Ansprüche 1 bis 6, dadurch gekennzeichnet, daß die Brennstoffzufuhr in direkter Abhängigkeit von der Gaspedalstellung und die Luftströme in direkter Abhängigkeit von der Brennstoffzufuhr geregelt werden.

8. Verfahren nach einem der Ansprüche 1 bis 6, dadurch gekennzeichnet, daß die Luftströme in direkter Abhängigkeit von der Gaspedalstellung und die Brennstoffzufuhr in direkter Abhängigkeit von der Gesamtluftzufuhr oder der Gaspedalstellung geregelt werden.

9. Verfahren nach einem der Ansprüche 1 bis 8, dadurch gekennzeichnet, daß in der Sekundärluftleitung durch eine unveränderliche Drosselstelle ein Strömungswiderstand erzeugt wird, der bei mittleren Durchsätzen einen dem Druckabfall in der Primärluftleitung und dem Gasgenerator vergleichbaren Druckabfall hervorruft, und daß durch eine Drosseleinrichtung in der Primärluftleitung und eine Drosselklappe am Einlaß der Brennkraftmaschine der Primärluftstrom und der Gesamtluftstrom geregelt werden.

10. Verfahren nach einem der Ansprüche 1 bis 8, dadurch gekennzeichnet, daß bei einer Steigerung der Brennstoffzufuhr der Primärluftstrom kurzzeitig erhöht wird.

11. Verfahren nach Anspruch 10, dadurch gekennzeichnet, daß der Istwert einer dem Primärluftstrom entsprechenden Größe gemessen, der dazugehörige Sollwert berechnet und mit der Regelabweichung eine Drosseleinrichtung in der Primärluftzufuhr des Spaltgasgenerators gesteuert wird.

12. Verfahren nach Anspruch 11, dadurch gekennzeichnet , daß als dem Primärluftstrom entsprechende Größe der mittels eines Durchflußmengenmessers in der Primärluftzufuhr meßbare Primärluftstrom verwendet wird.

13. Verfahren nach einem der Ansprüche 1 bis 8, dadurch gekennzeichnet, daß bei einer Steigerung der Brennstoffzufuhr der Sekundärluftstrom kurzzeitig gedrosselt wird.

14. Verfahren nach Anspruch 13, dadurch gekennzeichnet, daß eine dem Primärluftstrom entsprechende Größe gemessen und berechnet und eine Drosseleinrichtung in der Sekundärluftzuführung bis zum Verschwinden der Regelabweichung gesteuert wird.

15. Verfahren nach Anspruch 14, dadurch gekennzeichnet, daß als dem Primärluftstrom entsprechende Größe der mittels eines Manometers meßbare Druckabfall in der Primärluftzuführung oder Sekundärluftzuführung verwendet wird.

16. Verfahren nach einem der Ansprüche 1 bis 8, dadurch gekennzeichnet, daß der Sollwert für eine dem Gesamtluftstrom entsprechende Größe berechnet und gemessen und die Summe von Primärluftstrom und Sekundärluftstrom auf das Verschwinden der Regelabweichung eingeregelt wird.

17. Verfahren nach Anspruch 16, dadurch gekennzeichnet, daß der Sollwert für die dem Gesamtluftstrom entsprechende Größe aus der Stellung des Gaspedals oder der Brennstoffzufuhr entsprechend einem stationären Betriebszustand bestimmt wird.

18. Verfahren nach Anspruch 16 oder 17, dadurch gekennzeichnet, daß zur Regelung der Summe aus Primärluftstrom und Sekundärluftstrom eine Drosselklappe in der Gemischleitung der Brennkraftmaschine angesteuert wird.

19. Verfahren nach den Ansprüchen 11, 15 und 18, dadurch gekennzeichnet, daß Primärluftstrom, Sekundärluftstrom und Gesamtluftstrom getrennt geregelt werden, indem der die Regelung des Primärluftstromes steuernde Meßwert des Durchflußmengenmessers in der Primärluftzuführung zusätzlich zusammen mit dem Meßwert eines Durchflußmengenmessers in der Sekundärluftzuführung zur Bildung der Regelabweichung für den Gesamtluftstrom und Steuerung der Drosselklappe in der Gemischleitung herangezogen wird und das Manometer zur Regelung des Sekundärluftstroms den Druckabfall an der Drosseleinrichtung in der Primärluftzuführung mißt.

20. Verfahren nach einem der Ansprüche 1 bis 19, dadurch gekennzeichnet, daß in einer ersten elektronischen Rechenstufe die Sollwerte für die Brennstoffzufuhr und zwei der drei Luftzahlen für die Primärluft ( λ₁₂), die Sekundärluft ( λ₂₃) und die Gesamtluft ( λ₁₃) unter Berücksichtigung des momentanen Betriebszustandes und der Kenndaten von Brennkraftmaschine und Spaltgasgenerator berechnet werden, daß in einer zweiten elektronischen Rechenstufe aus den in der ersten Stufe berechneten Sollwerten die Sollwerte für wenigstens zwei der drei Volumenströme von Primärluft, Sekundärluft und Gesamtluft berechnet werden, und daß die Brennstoffzufuhr und die Volumenströme auf die berechneten Sollwerte eingeregelt werden.
